# EUROPÄISCHE PATENTSCHRIFT

(11) **EP 0 965 763 B1**
(45) Veröffentlichungstag und Bekanntmachung des Hinweises auf die Patenterteilung: **12.11.2003**
(21) Anmeldenummer: 99111358.0
(22) Anmeldetag: 10.06.1999
(51) Int. Cl.: F15B 13/01, F04B 49/035

(54) **Hydraulische Steuervorrichtung**
Hydraulic control device
Dispositif de commande hydraulique

(30) Priorität: 17.06.1998 DE 29810860 U
(43) Veröffentlichungstag der Anmeldung: 22.12.1999
(73) Patentinhaber: HAWE Hydraulik GmbH & Co. KG, 81673 München (DE)
(72) Erfinder: Heusser, Martin Dipl.-Ing. Univ., 81245 München (DE); Neumair, Georg Dipl.-Ing. (FH), 85402 Thalhausen (DE)
(74) Vertreter: Grünecker, Kinkeldey, Stockmair & Schwanhäusser Anwaltssozietät

(56) Entgegenhaltungen:
- EP-A- 0 548 513
- EP-A- 0 718 504
- EP-A- 0 823 559
- EP-B- 0 681 653
- DE-A- 3 512 696
- DE-A- 3 621 854
- US-A- 4 145 958
- US-A- 4 506 517
- US-A- 5 243 761
- "Druckschrift D 7470 B" HEILMEIER UND WEINLEIN, Dezember 1995 (1995-12), Seiten 1-3, XP002089647 DE-München
- "Informationsblatt: Sitzventile Typ G49-2 und G39-2" HEILMEIER UND WEINLEIN, April 1998 (1998-04), XP002089648 DE-München

## Beschreibung

Die Erfindung betrifft eine hydraulische Steuervorrichtung der im Oberbegriff des Anspruchs 1 angegebenen Art.

In der Höchstdruckhydraulik (Arbeitsdrücke zwischen etwa 450 und etwa 800 Bar werden im Unterschied zur Hochdruckhydraulik (Arbeitsdrücke bis etwa 400 Bar) oftmals Pumpen mit relativ kleiner Fördermenge oder mehrstufige Pumpensysteme mit einer Pumpenstufe mit kleiner Fördermenge, z.B. nur 1,0 l/min, eingesetzt, um den maximalen Arbeitsdruck zu erreichen. Dies ist beispielsweise bei transportablen Geräten mit integrierter Druckversorgung zweckmäßig, wie Schraubem, Nietgeräten, Gebäudeversetzvorrichtungen, und dgl. In der hydraulischen Steuervorrichtung läßt sich dann jedoch Leckage nicht mehr tolerieren, wie sie für Hochdruck-Hydrauliksysteme durchaus tolerierbar ist. Die Leckage nimmt nämlich mit steigendem Druck progressiv zu und führt dazu, daß der maximale Arbeitsdruck nicht erreicht oder nicht gehalten werden kann, weil die Leckage mit kleiner Fördermenge nicht mehr kompensierbar ist.

In der Hochdruckhydraulik werden (Druckschrift D 7470 B der Fa. Heilmeier & Weinlein, DE, S. 1 und 3) zur Richtungssteuerung von Hydromotoren Wegesitzventilblöcke zu verwenden, die sich bauartbedingt durch Leckagefreiheit auszeichnen. Auf S. 3 der erwähnten Druckschrift, Beispiel K, sind für einen doppelseitig beaufschlagbaren Verbraucher zwei 3/2-Wegesitzventile mit Magnetbetätigung zwischen den Verbraucherleitungen und der Druck- bzw. Rücklaufleitung vorgesehen. Die Verbraucherleitungen sind zudem durch Lasthalte-Sperrventile mit Sitzventilfunktion überwacht. In hydraulischen Steuervorrichtungen für die Hochdruckhydraulik wird stromauf der magnetbetätigten Wegesitzventile zwischen der Pumpen- und der Rücklaufleitung ein 2/2-Umschaltventil in Sitzventilbauweise angeordnet, das durch einen Magneten betätigt wird, wenn kein Verbraucherdruck nötig ist Beim Erreichen des maximalen Systemdrucks spricht zusätzlich ein Druckbegrenzungsventil an. Eine andere, in der Praxis verwendete Möglichkeit enthält einen an die Pumpenleitung angeschlossenen Drucksensor, mit dem ein elektrischer Schalter zum Ein- und Ausschalten der Pumpe gekoppelt ist. Wird der eingestellte Druck erreicht, dann wird die Pumpe abgeschaltet

Dies ist jedoch für die Höchstdruckhydraulik nicht zweckmäßig, weil dies eine sehr hohe Belastung für das Druckmittel und die Pumpe sowie eine aufwendige Steuerelektronik bedingt. Weiterhin sind für extremen Druck in der Hochdruckhydraulik übliche Wegesteuerventile in Schieberbauweise wegen konstruktiv bedingter Leckage und vor allem wegen Verklemmungsgefahr der Kolbenschieber bei den extremen Drücken unbrauchbar.

Weiterer Stand der Technik ist enthalten in: US-A-4 145 958, EP-A-0 718 504; US-A-4 835 966; EP-A-0 823 559; US-A-4 722 359; US-A-4 506 517; US-A-5 290 007; US-A-5 464 330; US-A-5 243 761.

Der Erfindung liegt die Aufgabe zugrunde, eine hydraulische Steuervorrichtung zur Richtungssteuerung wenigstens eines Hydromotors der Höchstdruckhydraulik anzugeben, die bei einfachem Aufbau den speziellen Anforderungen in der Höchstdruckhydraulik genügt, funktionssicher ist, und unzweckmäßige Belastungen der Pumpe oder des Pumpensystems vermeidet.

Die gestellte Aufgabe wird mit den Merkmalen des Anspruchs 1 gelöst.

In der hydraulischen Steuervorrichtung werden Leckagen zuverlässig vermieden, weil die Sitzventilbauweise mit beispielsweise aus Stahl gebildeten Schließelementen und Ventilsitzen, gegebenenfalls gehärtet, in Schließstellung absolut leckagefrei dicht sind. Dank der Leckagefreiheit können selbst höchste Arbeitsdrücke mit relativ geringer Förderleistung der Pumpe erreicht und gehalten werden. Da der Lastdruck des Hydromotors vom Lasthalte-Sperrventil gehalten wird, kann in der Grundstellung das System stromauf des Lasthalte-Sperrventils zur Schonung der Pumpe druckentlastet werden, wobei für die Druckentlastung (Leerlauf) keine elektrischen Signale erzeugt oder Drücke elektrisch abgegriffen werden, sondern das 2/2-Leerlauf-Wegesitzventil automatisch in seine Durchgangsstellung schaltet, so daß die Pumpe mit extrem niedrigem Gegendruck in den Rücklauf fördert und nicht abgeschaltet zu werden braucht. Zwischen der hydraulischen Betätigung und dem Rücklauf ist mit technisch einfachem Aufwand ebenfalls Leckagefreiheit gewährleistet, so daß aus der Steuerleitung kein Druckmittel zum Rücklauf leckt. Besonders zweckmäßig wird das praktisch unabhängig vom Verbraucher- bzw. Lastdruck einen Druckmittelbedarf repräsentierende Drucksignal in dem Abschnitt der Verbraucherleitung zwischen dem Schwarz/Weiß-Wegesitzventil und dem Lasthalte-Sperrventil benutzt, um leckagefrei über die hydraulische Betätigung das 2/2-Leerlauf-Wegesitzventils in die Sperrstellung zu schalten. Der Leerlaufdruck und der Strömungswiderstand im Leerlauf sind extrem niedrig und für die Pumpe günstig. Das erwähnte Drucksignal resultiert aus dem Zusammenspiel zwischen dem jeweiligen Schwarz/Weiß-Wegesitzventil, dem diesem zugeordneten Lasthalte-Sperrventil, und dem das Sperrventil in der Absperrstellung haltenden Lastdruck. Im Kern wird erfindungsgemäß für die Anwendung in der Höchstdruckhydraulik die Leckagefreiheit der auch unter höchsten Drücken verklemmungsfrei schaltbaren Sitzventile mit dem sich aus der Verschaltung ergebenden Drucksignal kombiniert, um eine bedarfsabhängige, funktionssichere und steuerungstechnisch einfache und verlustarme Leerlaufschaltung zu erreichen.

Sehr einfach wird das Drucksignal für die Leerlaufschaltung aus der Kombination der beiden Schwarz/Weiß-Wegesitzventile und einem Lasthalte-Sperrventil erhalten, wobei das Drucksignal (Druckabfall) zum Schalten in die Leerlaufstellung durch die Entlastung des Systems über das zweite Schwarz/Weiß-Wegesitzventil in der Abzweigung von der Verbraucherleitung zum Rücklauf entsteht

Zweckmäßig werden für einen doppelseitig beaufschlagbaren Hydromotor zwei Drucksignale wechselweise an die hydraulische Betätigung gegeben. Die hydraulische Betätigung zum Umschalten auf die Leerlaufstellung wird über die Schwarz/Weiß-Wegesitzventile zum Rücklauf entlastet

Bei einer Ausführungsform werden die beiden Lasthalte-Sperrventile hydraulisch aus der jeweils anderen Verbraucherleitung entsperrt, und zwar in strikter Abhängigkeit vom Richtungssteuerdruck in der jeweils anderen Verbraucherleitung. Die Steuerleitungen bzw. Drucksignale zum Entsperren der Lasthalte-Sperrventile sind zusätzlich zum Betätigen der Leerlaufschaltung brauchbar.

Grundsätzlich lassen sich auch weitere Hydromotoren mit derselben Druckquelle und mit einer gemeinsamen Leerlaufeinrichtung steuern. Über die Wechselventilkette wird der jeweils höchste Lastdruck zur hydraulischen Betätigung gebracht, die stets zum Rücklauf leckagefrei dicht bleibt.

Bei einer Ausführungsform werden die Schwarz/Weiß-Wegesitzventile magnetbetätigt, was zu einem günstigen Ansprechverhalten führt Die Sitzventilbauweise garantiert ein verklemmungsfreies Schalten mit relativ moderaten Magnetkräften.

Zweckmäßig wird für den maximalen Arbeitsdruck eine Pumpe oder Pumpenstufe mit geringer Förderleistung verwendet, deren Arbeits-Belastung gering ist, da das System leckagefrei mit sehr geringem Leerlaufdruck arbeitet

Sehr einfach wird der Leerlaufdruck durch die Feder bestimmt, deren Kraft gerade ausreicht, das 2/2-Leerlauf-Wegesitzventil bei drucklosem System geschlossen zu halten.

Bei einer weiteren Ausführungsform ist die Leckagefreiheit zwischen der hydraulischen Betätigung und dem Rücklauf baulich einfach gegeben. Bei großer Beaufschlagungsfläche des Kolbens reicht relativ moderater Steuerdruck und wird nur eine geringe Steuerdruckmittelmenge bewegt.

Bei einer Ausführungsform braucht die hydraulische Betätigung in der Nullstellung nicht über eines der Schwarz/Weiß-Wegesitzventile zum Rücklauf entlastet zu werden, weil dafür die Wechselventilkette dank ihrer Verbindung zur Rücklaufleitung sorgt.

Herstellungs- und montagetechnisch günstig ist die Kombination eines Steuerventils mit einem Leerlaufblock. Die Blöcke können beliebig mit weiteren Blöcken kombiniert werden, falls mehrere Hydromotoren an die gleiche Druckquelle anzuschließen sind. Es ergibt sich eine kompakte Bauform.

Alternativ kann wahlweise anstelle der Endplatte ein weiterer Leerlaufblock für einen weiteren Hydromotor angeschlossen werden, derart, daß die Steuerleitungsverbindung erweitert wird und jeder weitere Hydromotor dasselbe 2/2-Leerlauf-Wegesitzventil nutzt (Baukasten-Prinzip).

Zweckmäßig werden Einschraubventile vorgesehen, die kostengünstig herstellbar, leicht austauschbar und funktionssicher sind, und zur Kompaktheit der Blöcke beitragen.

Besonders zweckmäßig ist die hydraulische Steuervorrichtung in ein transportables Gerät integriert, das nicht nur aus Gewichts- und Platzgründen, sondern auch im Hinblick auf den Energiebedarf eine Pumpe oder Pumpenstufe mit kleiner Fördermenge enthält, mit der der maximale Arbeitsdruck erreicht und gehalten wird, während der Leerlaufdruck so gering wie möglich bleibt

Anhand der Zeichnung werden Ausführungsformen des Erfindungsgegenstandes erläutert. Es zeigen:
- Fig. 1: eine hydraulische Richtungs-Steuervorrichtung für einen doppelt beaufschlagbaren Hydromotor, teils im Schnitt, teils als Blockschaltbild,
- Fig. 2: ein Blockschaltbild einer hydraulischen Richtungs-Steuervorrichtung für mehr als einen Hydromotor,
- Fig. 3: ein Blockschaltbild einer Richtungs-Steuervorrichtung für einen einseitig beaufschlagbaren Hydromotor,
- Fig. 4: einen Längsschnitt eines Steuerventilblocks, und
- Fig. 5: eine Seitenansicht des Steuerventilblocks von Fig. 4.

In Fig. 1 sind zur Richtungssteuerung eines doppelt beaufschlagbaren Höchstdruck-Hydromotors M ein Wegesteuerblock 1 und ein Leerlaufblock 2 vorgesehen, die getrennt dargestellt, jedoch miteinander verbunden oder sogar in einem gemeinsamen Gehäuse angeordnet sein können.

Im Wegesteuerblock 1, an den der Hydromotor M über zwei Verbraucherleitungen A, B angeschlossen ist, sind zwei 3/2-Schwarz/Weiß-Wegesitzventile WA, WB als ein Wegesteuerventil W für den Hydromotor M vorgesehen, jeweils als Sitzventil 4 mit bei 7 angedeuteter leckagefreier Absperrstellung. Sie werden jeweils gegen eine Feder 6 durch einen Magneten 5 betätigt. In jeder Verbraucherleitung A, B ist ein hydraulisch entsperrbares Lasthalte-Sperrventil LA, LB enthalten. Beide Wegesitzventile WA, WB sind im Leerlaufblock 2 über eine gemeinsame Leitung 8 an eine Pumpenleitung P und an eine Rücklaufleitung R angeschlossen. In der Grundstellung sind die Verbraucherleitungen A, B in den Lasthalte-Sperrventilen LA, LB abgesperrt, wobei stromauf der Lasthalte-Sperrventile eine Verbindung zur Rücklaufleitung R hergestellt ist. Die Leitung 8 ist bei 7 leckagefrei abgesperrt. Wird das Wegesitzventil WA durch den Magneten 5 geschaltet, dann wird die Leitung 8 mit der Verbraucherleitung A verbunden, wobei das Lasthalte-Sperrventil LA selbsttätig zum Hydromotor M öffnet. Bei der Verstellung des Hydromotors M wird verdrängtes Druckmittel über die Verbraucherleitung B, das aus der Verbraucherleitung A entsperrte Lasthalte-Sperrventil LB und das nicht geschaltete Wegesitzventil WB in die Rücklaufleitung R geschoben.

An jede Verbraucherleitung A, B ist in ihrem Abschnitt A' zwischen dem Lasthalte-Sperrventil LA bzw. LB und dem Wegesitzventil WA, WB eine Steuerleitung 9A, 9B angeschlossen, die jeweils zu einer Druckkammer 10 eines Aufsteuerkolbens 11 eines Lasthalte-Sperrventils LA, LB führt und sich als Steuerleitung X, Y in den Leerlaufblock 2 fortsetzt.

Der Leerlaufblock 2 enthält einen Pumpenleitungsabschnitt P und einen Rücklaufleitungsabschnitt R und in einer Verbindung 12 zwischen diesen ein 2/2-Leerlauf-Wegesitzventil V mit hydraulischer Betätigung E. Das Wegesitzventil V enthält einen Ventilsitz 14 und an der Rücklaufseite ein Schließglied 15, vorzugsweise eine Kugel. Das Schließglied 15 wird im Rücklaufleitungsabschnitt R von einem Kolben 16 beaufschlagt, der in einer Kammer 18 leckagefrei abgedichtet verschiebbar ist. Der Kolben 16 wird in Schließrichtung des Schließgliedes 15 durch eine schwache Feder 17 und durch den jeweils höheren Lastdruck einer der Steuerleitungen 9A, 9B, X, Y belastet, und zwar über mindestens ein Wechselventil CB, CA im Leerlaufblock 2. Das Wegesitzventil V und die Wechselventile CB, CA sind zweckmäßigerweise Einschraubventile.

Zwei Wechselventile CB, CA sind in Serie in einem Kanal 13 enthalten, der über eine Endplatte 3 und einen Kurzschlußkanal 24 mit dem Rücklaufleitungsabschnitt R verbunden ist und in der Kammer 18 mündet. Sofern eine andere Möglichkeit vorgesehen ist, die Kammer 18 bzw. die Druckkammern 10 der Lasthalte-Sperrventile zum Rücklauf entlasten zu können, würde auch ein Wechselventil CB ausreichen, um der Kammer 18 den jeweils höheren Druck aus einer Verbraucherleitung zuzuführen.

Das Wechselventil CB weist einen Ventilkörper 19 mit einem Mittelanschluß 20 und zwei Seitenanschlüssen 21 und 22 auf. Jeweils ein Seitenanschluß 21 oder 22 ist mittels eines Schließgliedes 23 und zweier Ventilsitze wechselweise mit dem Mittelanschluß 20 verbindbar. Das zweite Wechselventil CA ist in etwa baugleich und besitzt einen Mittelanschluß 20' und zwei Seitenanschlüsse 21', 22' sowie ein Schließglied 23'. Die Steuerleitung X ist an den Seitenanschluß 21 des Wechselventils CB angeschlossen. Ein Abschnitt 13a des Kanals 13 verbindet die Kammer 18 mit dem Mittelanschluß 20. Der Seitenanschluß 22 ist über einen Kanalabschnitt 13b mit dem Mittelanschluß 20' des nächsten Wechselventils CA verbunden, dessen einer Seitenanschluß 21' an die Steuerleitung Y und dessen anderer Seitenanschluß 22' über den Abschnitt 13c mit dem Kurzschlußkanal 24 verbunden ist.

Wird keines der Schwarz/Weiß-Wegesitzventile WA, WB geschaltet, dann herrscht in der Kammer 18 Rücklaufdruck. Der Kolben 16 wird nur durch den Rücklaufdruck und die Feder 17 belastet. Der Druck in der Pumpenleitung P hebt das Schließglied 15 vom Sitz 12 ab, so daß das Druckmittel aus der Pumpenleitung P mit geringem Widerstand direkt in die Rücklaufleitung R strömt

Wird das Wegesitzventil WA betätigt, dann baut sich in der Verbraucherleitung A zwischen dem Wegesitzventil WA und dem Lasthalte-Sperrventil LA Druck auf, der über die Steuerleitung 9A, Y das Schließglied 23' nach oben verlagert und über die Kanalabschnitte 13b, 13a in der Kammer 18 wirksam wird. Da die Beaufschlagungsfläche des Kolbens 16 zweckmäßigerweise größer ist als die Querschnittsfläche des Sitzes 14, wird das Sitzventil 15, 14 in seine Absperrstellung verstellt, so daß der volle Pumpenleitungsdruck bzw. die gesamte Fördermenge in die Verbraucherleitung A gelangt, dort das Lasthalte-Sperrventil LA öffnet und den Hydromotor M beaufschlagt. Der Druck in der Steuerleitung 9A wirkt in der Kammer 10 am Aufsteuerkolben 11, der das Lasthalte-Sperrventil LB in der Verbraucherleitung B aufsteuert, so daß Druckmittel über das nicht betätigte Wegesitzventil WB in die Rücklaufleitung R geschoben wird. Wird das Wegesitzventil WA wieder in seine Grundstellung verstellt, stellt sich wieder der Zustand gemäß Fig. 1 ein.

Wird das Wegesitzventil WB geschaltet, baut sich in der Verbraucherleitung B Druck auf, der über die Steuerleitung 9B, X das Schließglied 23 des Wechselventils CB nach oben verlagert und über den Kanalabschnitt 13a in der Kammer 18 wirksam wird, um das Leerlauf-Wegesitzventil V in seine leckagefreie Absperrstellung zu bringen. Bei der Bewegung des Hydromotors in der Gegenrichtung wird das Lasthalteventil LA aufgesteuert, um Druckmittel ausschieben zu können. Es sind maximale Arbeitsdrükke bis ca. 800 Bar einstell- und haltbar.

In der hydraulischen Steuervorrichtung S in Fig. 2 sind mindestens zwei Hydromotoren M, M' jeweils mit einem Paar Schwarz-Weiß-Wegesitzventilen WA, WB in zwei Steuerventilblöcken 1, 1' mit zwei Leerlaufblöcken 2, 2' vereinigt. Der Leerlaufblock 2' ist anstelle der in Fig. 1 gezeigten Endplatte 3 an die Endfläche des Leerlaufblocks 2 angeflanscht, derart, daß der Kanalabschnitt 13c mit einem Kanalabschnitt 13a eines Wechselventils CB' an dessen Mittelanschluß 20" verbunden ist. Das Leerlauf-Wegesitzventil V ist allen Hydromotoren M, M' gemeinsam und wird vom jeweils höchsten Lastdruck in einer Verbraucherleitung in seine Absperrstellung verstellt. Zusätzlich ist in Fig. 2 angedeutet, daß in jeder Pumpenleitung P zu einem Hydromotor ein Rückschlagventil 25 vorgesehen ist. Beim Leerlauf-Wegesitzventil V kann ein in Richtung von der Rücklaufleitung R zur Pumpenleitung P sperrendes Rückschlagventil 26 vorgesehen werden. Eine die Pumpenleitung P versorgende Pumpe 27 ist stromauf des Ventils V an die Pumpenleitung P angeschlossen. Die Funktion entspricht der zu Fig. 1 beschriebenen.

In der hydraulischen Steuervorrichtung S in Fig. 3, ebenfalls für die Höchstdruckhydraulik, erfolgt die Richtungssteuerung eines nur einseitig beaufschlagbaren Hydromotors über dessen einzige Verbraucherleitung A. Es sind ein 3/2-Schwarz/ Weiß-Wegesitzventil WA und ein 2/2-Schwarz/Weiß-Wegesitzventil WA' vorgesehen, jeweils mit leckagefreier Absperrstellung. Das Lasthalte-Sperrventil LA ist ein einfaches Rückschlagventil in der Verbraucherleitung A zwischen einer über das 2/2-Schwarz/Weiß-Wegesitzventil WA' zum Rücklauf R geführten Abzweigung von der Verbraucherleitung A und dem 3/2-Schwarz/Weiß-Wegesitzventil WA. Von dem Abschnitt A' der Verbraucherleitung A zwischen dem Lasthalte-Sperrventil LA und dem 3/2-Schwarz/Weiß-Wegesitzventil WA zweigt die Steuerleitung 9A ab, die in diesem Fall direkt zur nicht gezeigten hydraulischen Betätigung des 2/2-Leerlauf-Wegesitzventils V verläuft. Auch bei dieser hydraulischen Steuervorrichtung tritt ein Drucksignal zum korrekten Verstellen des 2/2-Leerlauf-Wegesitzventils V in seine Absperrstellung bzw. die Leerlaufstellung in der Steuerleitung 9A auf, weil bei Betätigung des Wegesitzventils WA im Abschnitt A' der Lastdruck herrscht und bei Entregen des Magneten 5 des Wegesitzventils WA der Abschnitt A' zur Rücklaufleitung R druckentlastet wird.

Um den Hydromotor in der entgegengesetzten Bewegungsrichtung zu steuern, wird das 2/2-Schwarz/ Weiß-Wegesitzventil WA' betätigt, damit das Druckmittel aus der Verbraucherleitung A stromauf des Lasthalte-Sperrventils LA zum Rücklauf abströmt.

In Fig. 4 ist der beispielsweise in den Fig.1 und 2 schematisch angedeutete Steuerventilblock 1 in konstruktiver Durchbildung und in einem Längsschnitt dargestellt. In einem Gehäuse 28 ist in einer Gehäusebohrung 29 ein aus gehärtetem Stahl bestehender Einsatz 30 enthalten, der beidseitig über Verbindungskanäle 36, 37 kommunizierende Ventilsitze 31, 32 aufweist. Jedem Ventilsitz ist ein Schließglied 33, 34, z.B. eine gehärtete und geschliffene Stahlkugel, zugeordnet. Die Pumpenleitung P ist an die in Fig. 4 rechte Kammer mit dem Schließglied 33 angeschlossen. Das Schließglied 33 wird durch die Feder 6 und den Pumpenleitungsdruck auf den Ventilsitz 32 gedrückt (leckagefreie Absperrstellung). Gleichzeitg wird durch die Kraft der Feder 6 das Schließglied 34 von seinem Sitz 31 abgehoben, so daß die in der Fig. 4 linken Kammer mit dem Schließglied 34 angeschlossene Rücklaufleitung R über die Verbindungen 36, 37 mit dem Abschnitt A' der Verbraucherleitung A verbunden ist, von welchem Abschnitt A' die Steuerleitung 9A abzweigt.

Im unteren Teil des Gehäuses 28 ist das Lasthalte-Sperrventil LA untergebracht, das mit seinem Schließglied 36 (einer gehärteten, geschliffenen Stahlkugel) mit einem Ventilsitz 35 eines ebenfalls aus gehärtetem Stahl hergestellten Einsatzes zusammenwirkt. Das Schließglied 36 ist mittels des Aufsteuerkolbens 11, der in der Kammer 10 beaufschlagbar ist, vom Ventilsitz 35 gegen den Lastdruck in der dort mündenden Verbraucherleitung A abhebbar, oder durch in den Abschnitt A' eingespeisten Pumpenleitungsdruck.

Um das 3/2-Schwarz/Weiß-Wegesitzventil WA zu betätigen, wird der Magnet 5 erregt, der über einen Winkelhebel 35 das Schließglied 33 gegen die Kraft der Feder 6 vom Ventilsitz 32 abhebt und gleichzeitig das Schließglied 34 gegen seinen Sitz 31 preßt Dann ist die Verbindung der Pumpenleitung P über die Durchlässe 36, 37 zum Abschnitt A' und über das sich abhebende Schließglied 36 zur Verbraucherleitung A hergestellt.

Das 3/2-Schwarz/Weiß-Wegesitzventil WA kann in einem gemeinsamen Gehäuse 28 mit dem zweiten 3/2-Schwarz/Weiß-Wegesitzventil WB kombiniert sein (Fig. 5), derart, daß beide Ventile gemeinsam an die Pumpenleitung angeschlossen sind und die Steuerleitungen 9A (9B) zu den jeweiligen Lasthalte-Sperrventile LA (LB) führen und sich dann in ihren Abschnitten X, Y zu den in Fig. 4 und 5 nicht gezeigten Wechselventilen der Fig. 2 fortsetzen.

## Patentansprüche

1. Hydraulische Steuervorrichtung (S) zur Richtungssteuerung wenigstens eines Höchstdruck-Hydromotors (M, M') mit Arbeitsdrücken über ca. 450 Bar aus einer Druckquelle (27), wobei der Hydromotor (M, M') über wenigstens eine Verbraucherleitung (A, B) und zwei leckagefreie Schwarz/Weiß-Wegesitzventile (WA, WB, WA') wahlweise mit der Druckquelle (27) oder einem Rücklauf (R) verbindbar ist, wobei in der Verbraucherleitung (A, B) ein Lasthalte-Sperrventil (LA, LB) in leckagefreier Sitzventilbauweise angeordnet ist, **dadurch gekennzeichnet, daß** zwischen der Druckquelle (27) und dem Rücklauf (R) ein 2/2-Leerlauf-Wegesitzventil (V) mit hydraulischer Betätigung (E) vorgesehen ist, das in der Absperrstellung von der Druckquelle (27) zum Rücklauf (R) und in jeder Schaltstellung von der hydraulischen Betätigung (E) zum Rücklauf leckagefrei dicht ist, und daß die hydraulische Betätigung (E) des Leerlauf-Wegesitzventils zwischen dem Lasthalte-Sperrventil (LA, LB) und einem der Schwarz/Weiß-Wegesitzventile (WA, WB) über eine Steuerleitung (9A, 9B, X, Y) mit der Verbraucherleitung (A, B) verbunden ist.

2. Hydraulische Steuervorrichtung nach Anspruch 1, **dadurch gekennzeichnet, daß** für einen einseitig beaufschlagbaren Hydromotor zwischen der Verbraucherleitung (A) und der Druckquelle bzw. dem Rücklauf (R) ein 3/2-Schwarz/Weiß-Wegesitzventil (WA) und zwischen der Verbraucherleitung (A) und dem Rücklauf zusätzlich ein 2/2-Schwarz/Weiß-Wegesitzventil (WA') vorgesehen sind, daß das Lasthalte-Sperrventil (LA) als Rückschlagventil zwischen dem 3/2-Wegesitzventil (WA) und einer Abzweigung der Verbraucherleitung zum 2/2-Schwarz/Weiß-Wegesitzventil (WA') angeordnet ist, und daß die Steuerleitung (9A) zur hydraulischen Betätigung (E) des 2/2-Leerlauf-Wegesitzventils (V) an einen zwischen dem Lasthalte-Sperrventil (LA) und dem 3/2-Schwarz-Weiß-Wegesitzventil (WA) liegenden Abschnitt (A') der Verbraucherleitung (A) angeschlossen ist.

3. Hydraulische Steuervorrichtung nach Anspruch 1, **dadurch gekennzeichnet, daß** für einen doppelseitig beaufschlagbaren Hydromotor (M, M') zwischen jeder Verbraucherteitung (A, B) und der Druckquelle (27) bzw. dem Rücklauf (R) ein 3/2-Schwarz/Weiß-Wegesitzventil (WA, WB) vorgesehen ist, daß in jeder Verbraucherleitung (A, B) ein entsperrbares Lasthalte-Sperrventil (LA, LB) angeordnet ist, daß an jede Verbraucherleitung (A, B) in ihrem zwischen dem Lasthalte-Sperrventil (LA, LB) und dem 3/2-Schwarz/Weiß-Wegesitzventil (WA, WB) liegenden Abschnitt (A') eine Steuerleitung (9A, 9B) zur hydraulischen Betätigung (E) des 2/2-Leerlauf-Wegesitzventils (V) angeschlossen ist, und daß die beiden Steuerleitungen (9A, 9B) über wenigstens ein den jeweils höheren Lastdruck zur hydraulischen Betätigung (E) führendes Wechselventil (CA, CB) verknüpft sind.

4. Hydraulische Steuervorrichtung nach Anspruch 3, **dadurch gekennzeichnet, daß** die entsperrbaren Lasthalte-Sperrventile (LA, LB) hydraulisch und wechselweise durch Verbraucherdruck über die Steuerleitungen (9A, 9B) entsperrbar sind.

5. Hydraulische Steuervorrichtung nach wenigstens einem der vorhergehenden Ansprüche, **dadurch gekennzeichnet, daß** parallel zum Hydromotor (M) wenigstens ein weiterer Hydromotor (M') über leckagefreie Wegesitzventile und wenigstens ein Lasthalte-Sperrventil (LA, LB) an die Druckquelle (27) bzw. den Rücklauf (R) angeschlossen sind, daß das 2/2-Leerlauf-Wegesitzventil (V) allen Hydromotoren (M, M') gemeinsam zugeordnet ist, und daß die Steuerleitungen (9A, 9B, 9A', 9B') der Hydromotoren (M, M') in einer Wechselventilkette (CA, CB, CA', CB') an die hydraulischen Betätigung (E) angeschlossen sind.

6. Hydraulische Steuervorrichtung nach wenigstens einem der vorhergehenden Ansprüche, **dadurch gekennzeichnet, daß** die 2/2- und 3/2-Schwarz/Weiß-Wegesitzventile (WA, WB) magnetbetätigt sind.

7. Hydraulische Steuervorrichtung nach wenigstens einem der vorhergehenden Ansprüche, **dadurch gekennzeichnet, daß** die Druckquelle (27) eine Pumpe mit geringer Förderleistung oder eine mehrstufige Pumpenanordnung mit einer Pumpenstufe mit geringer Förderleistung, z.B. 1,0 l/min, für einen maximalen Arbeitsdruck von rund 800 Bar aufweist.

8. Hydraulische Steuervorrichtung nach Anspruch 1, **dadurch gekennzeichnet, daß** das 2/2-Leerlauf-Wegesitzventil (V) in Richtung auf seine Absperrstellung durch eine schwache, den Leerlaufdruck bestimmende Feder (17) beaufschlagt ist.

9. Hydraulische Steuervorrichtung nach Anspruch 1, **dadurch gekennzeichnet, daß** das 2/2-Leerlauf-Wegesitzventil (V) einen Ventilsitz (4) und ein dem Ventilsitz (14) an der Rücklaufseite zugeordnetes und durch einen Kolben (16) in Schließrichtung beaufschlagtes Schließglied (15), vorzugsweise eine Kugel, aufweist, und daß der Kolben (16) vom Lastdruck als Ausgangsdruck eines Wechselventils (CB, CA) und parallel durch die Feder (17) belastet ist, wobei die Beaufschlagungsfläche des Kolbens (16) gleich oder größer ist als die Querschnittsfläche des Ventilsitzes (14).

10. Hydraulische Steuervorrichtung nach Anspruch 3, **dadurch gekennzeichnet, daß** der hydraulischen Betätigung (E) wenigstens zwei in Reihe geschaltete Wechselventile (CB; CA) mit je zwei Seitenanschlüssen (21, 22, 21', 22') und einem wechselweise mit einem Seitenanschluß verbindbaren Mittelanschluß (20, 20') zugeordnet sind, von denen jedes an einem Seitenanschluß (21, 21') mit einer Steuerleitung (9A, 9B, X, Y) verbunden ist, während der Mittelanschluß (20) des der hydraulischen Betätigung (E) nächsten Wechselventils (CB) mit der hydraulischen Betätigung (E), der andere Seitenanschluß (22) dieses Wechselventils (CB) mit dem Mittelanschluß (20') des weiteren Wechselventils (CA) und der verbleibende Seitenanschluß (22') des weiteren Wechselventils (CA) mit der Rücklaufleitung (R) verbunden ist.

11. Hydraulische Steuervorrichtung nach wenigstens einem der vorhergehenden Ansprüche, **dadurch gekennzeichnet, daß** die Schwarz/Weiß-Wegesitzventile (WA, WB, WA') und die Lasthalte-Sperrventile (LA, LB) in einem Steuerventilblock (1, 1') angeordnet sind, und daß die Wechselventile (CA, CB) und das 2/2-Leerlauf-Wegesitzventil (V) in einem mit dem Steuerventilblock (1, 1') verbundenen, je einen Pumpenleitungs- und einen Rücklaufleitungsabschnitt (P, R) enthaltenden Leerlaufblock (2, 2') angeordnet sind.

12. Hydraulische Steuervorrichtung nach Anspruch 11, **dadurch gekennzeichnet, daß** im Leerlaufblock (2) ein vom verbleibenden Seitenanschluß (22') des weiteren Wechselventils (CA) zu einer Blockseite führender Stichkanal (13c) verläuft, daß an der Blockseite eine Endplatte (3) mit einem Kurzschlußkanal (24) zum Verbinden des Stichkanals (13c) mit dem Rücklaufleitungsabschnitt (R) angebracht ist, und daß anstelle der Endplatte (3) ein weiterer gleichartiger Leerlaufblock (2') mit in Serie geschalteten Wechselventilen (CB', CA') anbringbar ist, der den Stichkanal (13c) mit dem Mittelanschluß (2') des ersten weiteren Wechselventils (CB') verbindet.

13. Hydraulische Steuervorrichtung nach wenigstens einem der vorhergehenden Ansprüche, **dadurch gekennzeichnet, daß** das 2/2-Leerlauf-Wegesitzventil (V) und die Wechselventile (CA, CB) von außen in den Leerlaufblock (2) eingeschraubte Einschraubventile sind.

14. Hydraulische Steuervorrichtung nach wenigstens einem der vorhergehenden Ansprüche, **dadurch gekennzeichnet, daß** die hydraulische Steuervorrichtung (S) in einem transportablen, vorzugsweise tragbaren, Gerät mit integrierter Druckversorgung für einen maximalen Arbeitsdruck um etwa 800 Bar enthalten ist, wie einem Bahnschwellen-Schrauber, einem Drehmoment-Schrauber, einem Nietgerät oder dgl.

## Claims

1. Hydraulic control device (S) for the direction control of at least one extreme high hydraulic pressure hydro-motor (M, M') with working pressures above about 450 bar from a pressure source (27), said hydro-motor (M, M') selectively being connectable via at least one consumer line (A, B) and two leakage-free black/white directional seated valves (WA, WB, WA') with said pressure source (27) or a return line (R), a load holding blocking valve (LA, LB) being provided within said consumer line (A, B) and having a leakage-free seated valve design,
**characterised in that**
between said pressure source (27) and said return line (R) a 2/2 idle or shunt directional seated valve (V) equipped with a hydraulic actuation (E) is provided which in its blocking position blocks any communication from said pressure source (27) to said return line (R) free of leakage, and which in each of its switched positions is leakage-free between said hydraulic actuation (E) and said return line (R), and that the hydraulic actuation (E) of said idle or shunt directional seated valve (V) is connected with said consumer line (A, B) between the respective load holding blocking valve (LA, LB) and one of said black/white directional seated valves (WA, WB,) via a pilot line (9A, 9B, X, Y).

2. Hydraulic control device as in claim 1, **characterised in that** for a one-side actuable hydro-motor a 3/2 black/white directional seated valve (WA) is provided between said consumer line (A) and said pressure source (27) or said return line (R), respectively, and a 2/2 black/white directional seated valves (WA') is additionally provided between said consumer line (A) and said return line (R), that said load holding blocking valve (LA) is designed as a check valve and is situated between said 3/2 directional seated valve (WA) and a consumer line branch line extending to said 2/2 black/white directional seated valve (WA'), and that said pilot line (9A) extending to said hydraulic actuation (E) of said 2/2 idle or shunt directional seated valve (V) is connected to a section (A') of said consumer line (A) extending between said load holding blocking valve (LA) and said 3/2 black/white directional seated valve (WA).

3. Hydraulic control device as in claim 1, **characterised in that** for a double-sided actuable hydro-motor (M, M') a 3/2 black/white directional seated valve (WA, WB) is provided between each consumer line (A, B) and the pressure source (27) or the return line (R), respectively, that in each consumer line (A, B) a hydraulically openable load holding blocking valve (LA, LB) is provided, that a pilot line (9A, 9B) extending to said hydraulic actuation (E) of said 2/2 idling directional seated valve (V) is connected to each consumer line (A, B) at a consumer line section (A, B) extending between said load holding blocking valve (LA, LB) and said 3/2 black/white directional seated valve (WA, WB), and that both pilot lines (9A, 9B) are linked via at least one changeover valve (CA, CB) inputting the respective higher load pressure to said hydraulic actuation (E).

4. Hydraulic control device as in claim 3, **characterised in that** said openable load holding blocking valves (LA, LB) are openable alternatively via said pilot lines (9A, 9B) by the hydro-motor consumer pressure.

5. Hydraulic control device as in at least one of the preceding claims, **characterised in that** parallel to said hydro-motor (M) at least one further hydro-motor (M') is connected to said pressure source (27) and said return line (R), respectively, and via leakage-free directional seated valves and at least one load holding blocking valve (LA, LB), that said 2/2 idle or shunt directional seated valve (V) is commonly associated to all provided hydro-motors (M, M'), and that said pilot lines (9A, 9B, 9A', 9B') of said hydro-motors (M, M') are connected to said hydraulic actuation (E) within a serial chain of changeover valves (CA, CB, CA', CB').

6. Hydraulic control device as in at least one of the preceding claims, **characterised in that** said 2/2 and said 3/2 black/white directional seated valves (WA, WB) are actuated by solenoids.

7. Hydraulic control device as in at least one of the preceding claims, **characterised in that** said pressure source (27) comprises either a pump having low delivery power or a multi-stage pump system having a pump stage of low delivery power, e.g. of 1.0 l/min, for a maximum working pressure up to about 800 bar.

8. Hydraulic control device as in claim 1, **characterised in that** said 2/2 idle or shunt directional seated valve (V) is actuated in the direction to the blocking position by a weak spring (17) determining the idle or shunt pressure.

9. Hydraulic control device as in claim 1, **characterised in that** said 2/2 idle or shunt directional seated valve (V) is provided with a valve seat (14) and a closure member (15), optionally a ball, associated to the return side of said valve seat (14) and biased in closing direction by a piston (16), and that said piston (16) is actuated by load pressure output as exit pressure of a changeover valve (CB, Ca) and parallel by a spring (17), the actuation surface of said piston (16) being equal or larger than the cross-sectional area of said valve seat (14).

10. Hydraulic control device as in claim 3, **characterised in that** at least two changeover valves (CB, CA) in series are associated to said hydraulic actuation (E), each changeover valve having two side ports (21, 22, 21', 22') and a centre port (20, 20') alternatively connectable with one of said side ports, each of said changeover valves being connected at a side port (21, 21') to one pilot line (9A, 9B, X, Y) while said centre port (20) of the changeover valve (CB) situated next to said hydraulic actuation (E) is connected to said hydraulic actuation (E), and the other side port (22) of said changeover valve (CB) is connected to the centre port (20') of the further changeover valve (CA) and the remaining side port (22') of said further changeover valve (CA) is connected to the return line (R).

11. Hydraulic control device as in at least one of the preceding claims, **characterised in that** said black/white directional seated valves (WA, WB, WA') and said load holding blocking valves (LA, LB) are provided within a control valve block (1, 1'), and that said changeover valves (CA, CB) and said 2/2 idle or shunt directional seated valve (V) are provided within an idle or shunt block (2, 2') which contains respective pump line and return line sections (P, R) and which is connected with said control valve block (1, 1').

12. Hydraulic control device as in claim 11, **characterised in that** within said idle or shunt block (2) a channel section (13c) is provided leading from said remaining side port (22') of the further changeover valve (CA) to one side of said block, that at said side of said block an end plate (3) with a short cut channel (24) for connecting the channel (13c) with said return line section (R) is provided, and that instead of said end plate (3) a further equal idling block (2') comprising changeover valves (CB', CA') is mountable then connecting channel section (13c) with the centre port (20') of the first further changeover valve (CB').

13. Hydraulic control device as in at least one of the preceding claims, **characterised in that** said 2/2 idle or shunt directional seated valve (V) and said changeover valves (CA, CB) are designed as screw-in valve cartridges screwed into said idle or shunt block (2) from the outer side.

14. Hydraulic control device as in at least one of the preceding claims, **characterised in that** said hydraulic control device (S) is included into a transportable, optionally portable, apparatus having an integrated pressure supply for a maximum working pressure up to about 800 bar, said apparatus being a railway tie power screwdriver, a torque screwdriver, a riveting apparatus, etc.

## Revendications

1. Dispositif de commande hydraulique (S) pour la commande de sens d'au moins un moteur hydraulique (M , M') à très haute pression avec des pressions de service de plus d'environ 450 bar à partir d'une source de pression (27), le moteur hydraulique (M, M') pouvant être raccordé sélectivement à la source de pression (27) ou à une conduite de retour (R) par l'intermédiaire d'au moins une conduite de récepteur (A, B) et de deux distributeurs à siège en tout ou rien (WA, WB, WA') sans fuite, un clapet anti-retour de maintien de charge (LA, LB) de type vanne à siège sans fuite étant disposé dans la conduite de récepteur (A, B), **caractérisé en ce qu'**entre la source de pression (27) et le retour (R) est prévu un distributeur à siège de ralenti 2/2 (V) à commande hydraulique (E), qui est étanche aux fuites dans la position d'arrêt de la source de pression (27) en direction du retour (R) et dans chaque position de commutation de la commande hydraulique (E) en direction du retour, et que la commande hydraulique (E) du distributeur à siège de ralenti est raccordée par l'intermédiaire d'une conduite pilote (9A, 9B, X, Y) à la conduite de récepteur (A, B) entre le clapet anti-retour de maintien de charge (LA, LB) et l'un des distributeurs à siège en tout ou rien (WA, WB).

2. Dispositif de commande hydraulique suivant la revendication 1, **caractérisé en ce que**, pour un moteur hydraulique à alimentation unilatérale, un distributeur à siège en tout ou rien 3/2 (WA) est prévu entre la conduite de récepteur (A) et la source de pression ou le retour (R), et un distributeur à siège en tout ou rien 2/2 est prévu en supplément entre la conduite de récepteur (A) et le retour, que le clapet anti-retour de maintien de charge (LA) est disposé en tant que soupape de retenue entre le distributeur à siège 3/2 (WA) et une dérivation de la conduite de récepteur en direction du distributeur à siège en tout ou rien 2/2 (WA'), et que la conduite pilote (9A) en direction de la commande hydraulique (E) du distributeur à siège de ralenti 2/2 (V) est raccordée à une section (A') de la conduite de récepteur (A) située entre le clapet anti-retour de maintien de charge (LA) et le distributeur à siège en tout ou rien 3/2 (WA).

3. Dispositif de commande hydraulique suivant la revendication 1, **caractérisé en ce que**, pour un moteur hydraulique (M ,M') à alimentation bilatérale, un distributeur à siège en tout ou rien 3/2 (WA, WB) est prévu entre chaque conduite de récepteur (A, B) et la source de pression (27) ou le retour (R), qu'un clapet anti-retour de maintien de charge (LA, LB) déblocable est disposé dans chaque conduite de récepteur (A, B), qu'une conduite pilote (9A, 9B), en direction de la commande hydraulique (E) du distributeur à siège de ralenti 2/2 (V), est raccordée à chaque conduite de récepteur (A, B) dans sa section (A') entre le clapet anti-retour de maintien de charge (LA, LB) et le distributeur à siège en tout ou rien 3/2 (WA, WB), et que les deux conduites pilotes (9A, 9B) sont combinées par l'intermédiaire d'au moins un sélecteur de circuit (CA, CB) véhiculant la pression de charge instantanée la plus élevée en direction de la commande hydraulique (E).

4. Dispositif de commande hydraulique suivant la revendication 3, **caractérisé en ce que** les clapets anti-retour (LA, LB) sont déblocables hydrauliquement et alternativement par la pression de récepteur par l'intermédiaire des conduites pilotes (9A, 9B).

5. Dispositif de commande hydraulique suivant l'une au moins des revendications précédentes, **caractérisé en ce que**, parallèlement au moteur hydraulique (M), au moins un autre moteur hydraulique (M') est raccordé par l'intermédiaire de distributeurs à siège sans fuite et d'au moins un clapet anti-retour de maintien de charge (LA, LB) à la source de pression (27) ou au retour (R), que le distributeur à siège de ralenti 2/2 (V) est associé conjointement à tous les moteurs hydrauliques (M, M'), et que les conduites pilotes (9A, 9B, 9A', 9B') des moteurs hydrauliques (M, M') sont raccordées dans une chaîne de sélecteurs de circuit (CA, CB, CA', CB') à la commande hydraulique (E).

6. Dispositif de commande hydraulique suivant l'une au moins des revendications précédentes, **caractérisé en ce que** les distributeurs à siège en tout ou rien 2/2 et 3/2 (WA, WB) sont à commande magnétique.

7. Dispositif de commande hydraulique suivant l'une au moins des revendications précédentes, **caractérisé en ce que** la source de pression (27) présente une pompe de faible débit de refoulement ou un agencement de pompes multi-étagé avec un étage de faible débit de refoulement, par exemple de 1,0 1/min, pour une pression de service maximale d'environ 800 bar.

8. Dispositif de commande hydraulique suivant la revendication 1, **caractérisé en ce que** le distributeur à siège de ralenti 2/2 (V) est sollicité en direction de sa position d'arrêt par un ressort faible (17) déterminant la pression de ralenti.

9. Dispositif de commande hydraulique suivant la revendication 1, **caractérisé en ce que** le distributeur à siège de ralenti 2/2 (V) présente un siège de vanne (4) et un organe de fermeture (15), de préférence une bille, associé au siège de vanne (14) sur le côté retour et sollicité dans le sens de fermeture par un piston (16), et que le piston (16) est sollicité par la pression de charge en tant que pression de sortie d'un sélecteur de circuit (CB, CA) et parallèlement par le ressort (17), la surface de sollicitation du piston (16) étant égale ou supérieure à l'aire de section du siège de vanne (14).

10. Dispositif de commande hydraulique suivant la revendication 3, **caractérisé en ce qu'**au moins deux sélecteurs de circuit (CB ; CA) montés en série, avec chacun deux raccords latéraux (21, 22, 21', 22') et un raccord central (20, 20') pouvant être relié alternativement à un raccord latéral, sont associés à la commande hydraulique (E), dont chacun peut être relié à un raccord latéral (21, 21') par une conduite pilote (9A, 9B, X, Y), tandis que le raccord central (20) du sélecteur de circuit (CB) le plus proche de la commande hydraulique (E) est relié à la commande hydraulique (E), l'autre raccord latéral (22) de ce sélecteur de circuit (CB) est relié au raccord central (20') de l'autre sélecteur de circuit (CA), et le raccord latéral restant (22') de l'autre sélecteur de circuit (CA) est relié à la conduite de retour (R).

11. Dispositif de commande hydraulique suivant l'une au moins des revendications précédentes, **caractérisé en ce que** les distributeurs à siège en tout ou rien (WA, WB, WA') et les clapets anti-retour de maintien de charge (LA, LB) sont disposés dans un bloc de vannes de distribution (1, 1'), et que les sélecteurs de circuit (CA, CB) et le distributeur à siège de ralenti 2/2 (V) sont disposés dans un bloc de ralenti (2, 2'), relié au bloc de vannes de distribution (1, 1'), contenant chacun une section de conduite de pompage et de conduite de retour (P, R).

12. Dispositif de commande hydraulique suivant la revendication 11, **caractérisé en ce que** dans le bloc de ralenti (2) s'étend un canal de raccordement (13c) menant du raccord latéral restant (22') de l'autre sélecteur de circuit (CA) à un côté bloc, qu'une plaque d'extrémité (3) avec un canal de court-circuit (24) est montée sur le côté bloc pour la liaison du canal de raccordement (13c) avec la section de conduite de retour (R), et que, au lieu de la plaque d'extrémité (3), un autre bloc de ralenti similaire (2') peut être placé avec des sélecteurs de circuit montés en série (CB', CA'), ce bloc reliant le canal de raccordement (13c) au raccord central (2') du premier autre sélecteur de circuit (CB').

13. Dispositif de commande hydraulique suivant l'une au moins des revendications précédentes, **caractérisé en ce que** le distributeur à siège de ralenti 2/2 (V) et les sélecteurs de circuit (CA, CB) sont des vannes filetées vissées de l'extérieur dans le bloc de ralenti (2).

14. Dispositif de commande hydraulique suivant l'une au moins des revendications précédentes, **caractérisé en ce que** le dispositif de commande hydraulique (S) est contenu dans un appareil transportable, de préférence portatif, avec une alimentation en pression intégrée pour une pression de service maximale d'environ 800 bar, tel qu'une machine à visser les écrous de chemins de fer, un tournevis dynamométrique, une riveteuse ou analogue.
